# FASCICULE DE BREVET EUROPEEN

(11) **EP 4 012 509 B1**
(45) Date de publication et mention de la délivrance du brevet: **02.04.2025**
(21) Numéro de dépôt: 20212864.1
(22) Date de dépôt: 09.12.2020
(51) Int. Cl.: G04B 43/00, G04G 17/08, G04B 37/02

(54) **DISPOSITIF DE DEWAR POUR DES COMPOSANTS MÉCANIQUES ET/OU FONCTIONNELS D'UNE MONTRE**
DEWARGEFÄSS FÜR MECHANISCHE UND/ODER FUNKTIONELLE KOMPONENTEN EINER ARMBANDUHR
DEWAR DEVICE FOR MECHANICAL AND/OR FUNCTIONAL COMPONENTS OF A WATCH

(43) Date de publication de la demande: 15.06.2022
(73) Titulaire: Omega SA, 2502 Biel/Bienne (CH)
(72) Inventeur: FRANZI, Edoardo, 1400 Cheseaux-Noréaz (CH)
(74) Mandataire: ICB SA

(56) Documents cités:
- CN-A- 106 325 041
- CN-U- 203 747 909
- FR-A1- 2 752 959
- US-A- 3 030 763
- US-A1- 2012 155 230

## Description

### Domaine technique

L'invention concerne un dispositif de Dewar pour des composants mécaniques et/ou fonctionnels d'une montre notamment adapté à fonctionner sous des températures extrêmes.

### Arrière-plan technologique

Une montre électronique comprend classiquement un bracelet et une boîte de montre comportant plusieurs composants électriques ou électroniques. Il est connu dans l'état de la technique que certains de ces composants ne supportent pas des températures extrêmes, et cessent de fonctionner correctement à ces températures. Typiquement, les écrans à cristaux liquides LCD (de l'anglais Liquid Crystal Display) utilisant des diodes électroluminescentes ou encore les quartz tolèrent des températures n'excédant pas 80 °C (degrés Celcius) environ, et ne descendant pas en-dessous de 0 °C. Or, dans des environnements particuliers tels que par exemple les missions spatiales ou lunaires, les températures peuvent fréquemment atteindre des valeurs de l'ordre de sensiblement -150 °C à +125 °C. CN 106 325 041 A divulgue un mouvement d'horlogerie étant protégé par un boitier creux fermé se trouvant dans un état sous vide. La surface intérieure du boitier est revêtue d'une couche d'argent, la surface extérieure du boitier est revêtue d'un matériau de conduction thermique résistant aux hautes et basses températures.

Il existe donc un besoin de pouvoir utiliser une montre notamment une montre électronique dans des environnements où peuvent régner de telles températures extrêmes.

### Résumé de l'invention

A cet effet, l'invention concerne un dispositif de Dewar pour des composants mécaniques et/ou fonctionnels d'une montre, selon la revendication 1.

Grâce au dispositif de Dewar formé par le boitier et la boite de montre les composants mécaniques et/ou fonctionnels de la montre sont protégés d'éventuelles températures extrêmes compris entre -150 et +125 degrés Celsius pouvant régner à l'extérieur dudit dispositif. De plus, ledit au moins un élément de liaison assurant la fixation de la boite de montre au boitier participe à assure une très bonne isolation thermique de la boite en empêchant toute déperdition thermique de cette boite 6 de montre notamment par radiation. Ainsi, un tel dispositif de Dewar permet d'utiliser des composants mécaniques et/ou fonctionnels dans des contextes et des environnements où les températures peuvent être extrêmes, comme par exemple lors de missions d'exploration spatiale telles que l'exploration de la planète Mars ou encore de la Lune. Ceci permet aussi d'assurer une rationalisation des coûts ainsi que de maintenir une complexité raisonnable pour les composants utilisés dans des montres sollicitées pour de telles missions.

Dans d'autres modes de réalisation :
- le dispositif de fixation comprend deux modules magnétiques et au moins un organe de butée ;
- le dispositif de fixation comprend un premier module magnétique de réglage et de maintien d'une position axiale de la boite de montre dans l'enceinte par rapport à une glace et/ou un fond dudit boitier (4), ladite position axiale étant définie par rapport à un axe central du boitier ;
- le premier module comprend au moins deux paires d'éléments générateur d'un champ magnétique avec une première paire dont les éléments sont disposés l'un en regard de l'autre en étant situés respectivement sur une face supérieure de la boite de montre et sur une première face intérieure de l'enceinte comprenant une glace dudit boitier ;
- le premier module comprend au moins deux paires d'éléments générateur d'un champ magnétique avec une deuxième paire dont les éléments sont disposés l'un en regard de l'autre en étant situés respectivement sur une face inférieure de la boite comprenant un fond de la montre et sur une deuxième face intérieure de l'enceinte comprenant un fond dudit boitier ;
- le dispositif de fixation comprend un deuxième module magnétique de réglage et de maintien de la position radiale de la boite de montre dans l'enceinte du boitier par rapport à une paroi périphérique intérieure de ladite enceinte, ladite position radiale étant définie par rapport à un axe central du boitier ;
- le deuxième module comprend au moins une paire d'éléments générateur d'un champ magnétique, lesdits éléments étant disposés l'un en regard de l'autre en étant situés respectivement sur une paroi périphérique externe de la boite de montre et une paroi périphérique intérieure de l'enceinte du boitier ;
- les éléments générateur d'un champ magnétique de chacune de ces paires comportent des parties agencées les unes en regard des autres comprenant des pôles magnétiques de polarité identique ;
- ledit au moins un organe de butée est agencé sur tout ou partie d'une paroi périphérique intérieure de l'enceinte et/ou d'une première face intérieure de l'enceinte comprenant une glace du boitier et/ou d'une deuxième face intérieure de l'enceinte comprenant un fond du boitier ;
- le dispositif de fixation comprend une pluralité d'organes de butée agencés respectivement sur tout ou partie d'une paroi périphérique intérieure de l'enceinte, d'une première face intérieure de l'enceinte comprenant une glace du boitier et d'une deuxième face intérieure de l'enceinte comprenant un fond du boitier ;
- ladite enceinte est sous vide ou quasi sous vide ;
- le boitier comprend une glace dont la surface est sensiblement supérieure ou strictement supérieure à une glace de la boite de montre ;

### Brève description des figures

D'autres particularités et avantages ressortiront clairement de la description qui en est faite ci-après, à titre indicatif et nullement limitatif, en référence à la figure 1 annexée qui est une vue en coupe d'une représentation schématique d'un dispositif de Dewar pour des composants mécaniques et/ou fonctionnels d'une montre comprenant un dispositif de fixation réversible par sustentation magnétique participant à l'agencement d'une boite de cette montre dans ledit dispositif de Dewar, selon un mode de réalisation de l'invention.

### Description détaillée de l'invention

La figure 1 représente un dispositif horloger isotherme 1 pour des composants mécaniques et/ou fonctionnels 2 d'une montre 3 aussi nommé dispositif horloger de Dewar ou plus simplement dans la suite de la description « dispositif de Dewar ». Un tel dispositif de Dewar 1 pour des composants mécaniques et/ou fonctionnels 2 d'une montre 3, est apte à participer à conférer une bonne isolation thermique à des composants mécaniques et/ou fonctionnels 2 de la montre 3 dont une boite 6 doit être agencée dans ce boitier 4 du dispositif 1 afin d'assurer une telle isolation à ces composants 2. Autrement dit, ce dispositif de Dewar 1 est notamment formé par la combinaison de son boitier 4 et de la boite 6 de montre 3 afin de réaliser une isolation thermique idoine pour ces composants mécaniques et/ou fonctionnels 2. Dans cette configuration, la boite 6 de montre 3 est agencée dans une enceinte 5 en étant maintenue éloignée ou à distance de l'ensemble des éléments 10a à 10c du boitier 4 formant cette dite enceinte 5 à savoir une glace 10a, une paroi périphérique intérieure 12a d'une carrure 10c et un fond 10b de ce boitier 4. On notera que cette paroi périphérique intérieure 12a est aussi celle de ladite enceinte 5.

Cet éloignement ou cette distance ou encore cet écartement est configuré (e) à partir d'un dispositif de fixation réversible 7 par sustentation magnétique de ladite boite 6 de montre 3 dans ladite enceinte 5. Autrement dit, un tel dispositif de fixation 7 est apte à configurer un écartement entre ladite boite 6 et l'ensemble des éléments 10a, 10b, 10c du boitier 4 formant ladite enceinte 5 du boitier. Ce dispositif de fixation 7 que nous décrivons par la suite, participe à réduire voire à supprimer toute conduction thermique entre la paroi périphérique intérieure 12a de la carrure 10c et/ou le fond 10b et/ou la glace 10a avec la boite 6 de montre 3 en particulier avec une face globale externe de cette boite 6. Cette face globale externe comporte une face supérieure 18a comprenant la glace 11 de la boite 6 de cette montre 3, une face inférieure 18b comprenant un fond 18b de ladite boite 6 et une paroi périphérique externe 18c d'une carrure de cette boite 6.

On notera qu'une telle boite 6 est comprise dans une montre 3 qui peut être une montre électronique par exemple une montre à quartz, ou encore une montre mécanique.

Les composants mécaniques et/ou fonctionnels 2 de la montre 3, évoqués précédemment, comprennent de manière non limitative et non exhaustive : un mouvement horloger, un cadran, des aiguilles, des bagues, joints et/ou des composants électroniques et/ou électriques 2. On remarquera en particulier que de tels composants électroniques et/ou électriques comportent par exemple un dispositif d'affichage, un processeur, une mémoire, un composant de stockage d'énergie, un moteur, un circuit intégré et un oscillateur électronique, etc...

On comprend donc que dans cette configuration, ce dispositif de Dewar 1 présente les mêmes propriétés et caractéristiques qu'un tube/vase de Dewar bien connu dans l'état de la technique. Ainsi que nous l'avons précédemment évoqué, les propriétés et caractéristiques de ce dispositif de Dewar 1 participent à lui conférer une bonne isolation thermique au regard de températures notamment extrêmes pouvant régner dans l'environnement extérieur dans lequel un tel dispositif 1 peut être localisé.

Dans ce contexte, ce dispositif 1 comprend donc le boitier 4 qui comporte la carrure 10c sur laquelle est monté un bracelet permettant à un utilisateur de ce dispositif 1 de le porter. Ce boitier 4 comporte aussi la glace 10a et le fond 10b mentionnés antérieurement. Dans ce dispositif 1, on notera que la glace 10a comprend de préférence une surface qui est sensiblement supérieure ou strictement supérieure à la glace 11 de la boite 6 de montre 3.

Ainsi que nous l'avons vu, la glace 10a, la carrure 10c et le fond 10b de ce dispositif 1 définissent ensemble l'enceinte 5 de ce boitier 4 qui est susceptible de recevoir la boite 6 de montre 3. Ces trois éléments 10a à 10c du boitier 4, la carrure 10c, la glace 10a et le fond 10b peuvent être des éléments distincts qui sont joints ensemble pour construire cette enceinte 5. De manière alternative, la carrure 10c et le fond 10b du boitier 4 peuvent former ensemble une pièce monobloc, ladite pièce monobloc définissant une ouverture opposée au fond 10b qui est susceptible d'être refermée par la glace 10a et ce, de manière réversible et étanche. Dans une alternative, la carrure 10c et la glace 10a du boitier 4 de montre 3, peuvent former ensemble une pièce monobloc, ladite pièce monobloc définissant une ouverture opposée à la glace 10a qui est susceptible d'être refermée par le fond 10b et ce, aussi de manière réversible et étanche.

La carrure 10c et le fond 10b sont de préférence réalisées de manière non limitative et non exhaustive en une matière métallique, en verre ou en des résines polymères thermodurcissables ou thermoplastiques renforcées de fibres de carbone ou de verre ou encore en matériaux céramiques. On notera que lorsque carrure 10c et le fond 10b sont transparents ou semi-transparents en étant par exemple en verre, la paroi périphérique 12 de la carrure 10c et le fond 10b peuvent être revêtues d'un enduit/revêtement réfléchissant métallique ou similaire, tel que par exemple d'une couche d'argent.

En complément, le dispositif 1 peut comprendre un filtre interférométrique agencé sur une face globale externe du boitier 4 à savoir sur une paroi périphérique extérieure de la carrure 10c et/ou des faces extérieures de la glace 10a et du fond 10b de cette boite 6 de montre 3. Ce filtre interférométrique peut être un grillage ou un treillis formant un revêtement sur cette face globale externe du boitier 4. Ce grillage ou treillis présente un maillage dont les dimensions sont telles qu'elles ne laissent passer que certaines longueurs d'onde prédéterminées du spectre électromagnétique, typiquement les longueurs d'onde du domaine visible.

En outre dans ce dispositif 1, lorsque la boite 6 de montre 3 est agencée dans l'enceinte 5 du boitier 4, l'espace définie entre cette boite 6 et la paroi périphérique intérieure 12a de la carrure 10c, le fond 10b et la glace 10a est vide de matière ou quasi vide. Autrement dit, l'enceinte 5 est sous vide ou quasi sous vide.

Dans l'optique d'assurer le maintien de la boite 6 de montre 3 dans cette enceinte 5, le dispositif de Dewar 1 et en particulier le boitier 4 comprend le dispositif de fixation réversible 7 par sustentation magnétique de cette boite 6 de montre 3 dans l'enceinte 5. Dans cette configuration la boite 6 de montre 3 est agencée de manière amovible dans cette enceinte 5.

En référence à la figure 1, ce dispositif de fixation 7 comprend de préférence deux modules magnétiques 8a, 8b, des premier et deuxième modules 8a, 8b, et au moins un organe de butée 9a, 9b, 9c. Ce premier module 8a est un module magnétique 8a de réglage et de maintien d'une position axiale de la boite 6 de montre 3 dans l'enceinte 5 par rapport à la glace 10a et/ou du fond 10b dudit boitier 4.

Dans ce contexte, on notera que le boitier 4 présente de préférence une symétrie axiale par rapport à un axe X central. Le terme « axial » désigne une direction générale parallèle à l'axe X central. Le terme « radial » désigne quant à lui une direction générale suivant un axe perpendiculaire et concourant à l'axe X central.

Un tel premier module 8a comprend au moins deux paires 16a, 16b d'éléments générateur d'un champ magnétique 13a, 13b, 14a, 14b.

Dans une première paire 16a de ce premier module 8a, les éléments 13a, 13b sont disposés l'un en regard de l'autre en étant situés respectivement sur une face supérieure 18a de la boite 6 de montre 3 et sur une première face intérieure 12b de l'enceinte 5 comprenant la glace 10a dudit boitier 4. Plus précisément, ces éléments 13a, 13b s'étendent en tout ou partie de manière continue ou discontinue autour des glaces respectivement du boitier 4 et de la boite 6 de montre 3.

Dans une deuxième paire 16b dont les éléments 14a, 14b sont disposés l'un en regard de l'autre en étant situés respectivement sur une face inférieure 18b de la boite 6 comprenant le fond de la montre 3 et sur une deuxième face intérieure 12c de l'enceinte 5 comprenant le fond 10b du boitier 4.

Ainsi que nous l'avons évoqué, le dispositif de fixation 7 comprend aussi un deuxième module magnétique 8b. Ce deuxième module 8b est un module de réglage et de maintien de la position radiale de la boite 6 de montre 3 dans l'enceinte 5 du boitier 4 par rapport à une paroi périphérique intérieure 12a de ladite enceinte 5. Ce deuxième module 8b comprend au moins une paire 17 d'éléments générateur d'un champ magnétique 15a, 15b, lesdits éléments 15a, 15b étant disposés l'un en regard de l'autre en étant situés respectivement sur la paroi périphérique externe 18c de la boite 6 de montre 3 et la paroi périphérique intérieure 12a de l'enceinte 5 du boitier 4.

Dans ces deux modules 8a, 8b, les éléments 13a, 13b, 14a, 14b, 15a, 15b sont des sources de champ magnétique passives telles que des aimants notamment des aimants permanents.

Dans une alternative, ces éléments 13a, 13b, 14a, 14b, 15a, 15b peuvent être des sources de champ magnétique actives comme par exemple des électro-aimants. Dans ce contexte, le dispositif de Dewar 1 peut comprendre alors une batterie et un microcontrôleur comprenant des éléments matériels et logiciels pilotant ces électro-aimants. De plus dans cette configuration, le boitier 4 peut être dépourvu d'organes de butée 9a, 9b, 9c.

Dans ces premier et deuxième modules magnétiques 8a, 8b, les éléments générateur d'un champ magnétique 13a, 13b, 14a, 14b, 15a, 15b de chacune de ces paires 16a, 16b, 17 comportent des parties agencées les unes en regard des autres comprenant des pôles magnétiques de polarité identique. Dans cette configuration les pôles magnétiques des éléments 13a, 13b, 14a, 14b, 15a, 15b de chacune des paires se repoussent engendrant alors la réalisation d'un écartement évoqué précédemment entre la face externe globale de la boite 6 de montre 3 et l'ensemble des éléments 10a, 10b, 10c du boitier 4 délimitant ladite enceinte 5 du boitier 4.

Par ailleurs, ainsi que nous l'avons vue, le dispositif de fixation 7 comprend également au moins un organe de butée 9a, 9b, 9c qui est susceptible de participer, avec les premier et deuxième modules magnétiques 8a, 8b, au maintien de la boite 6 de montre dans l'enceinte 5 du boitier 4. En effet, un tel organe 9a, 9b, 9c est apte à suppléer ou compléter le maintien/ la fixation assuré (e) de la boite 6 par les premier et deuxième modules 8a, 8b dans l'enceinte 5 notamment lorsque le boitier 4 subit une accélération, une décélération et/ou un changement de direction brutal (e)/violent (e)/brusque par exemple lors d'un choc. Dans cette configuration, un tel organe est alors apte à être en contact avec les faces supérieure 18a et/ou inférieure 18b et/ou la paroi périphérique externe 18c de la carrure de cette boite 6 dès lors que le maintien/la fixation assurée par le premier module et/ou le deuxième module 8a, 8b n'est pas suffisant pour maintenir un écartement entre ladite boite 6 et l'ensemble des éléments 10a, 10b, 10c du boitier 4 formant cette enceinte 5. Cet organe 9a, 9b, 9c est de préférence fabriqué en un matériau présentant de bonnes caractéristiques et propriétés d'isolation thermique tel qu'un matériau par exemple en liège, en polyuréthane (sous forme de mousse ou panneau) et/ou en mousse de verre.

Un tel organe peut être agencé sur tout ou partie de la paroi périphérique intérieure 12a de l'enceinte 5 et/ou de la première face intérieure 12b de l'enceinte 5 comprenant la glace 10a du boitier 4 et/ou de la deuxième face intérieure 12c de l'enceinte 5 comprenant le fond 10b du boitier 4.

En référence à la figure 1, dans le présent mode de réalisation, le dispositif de fixation 7 comprend une pluralité d'organes de butée 9a, 9b, 9c qui sont agencés respectivement sur tout ou partie de la paroi périphérique intérieure 12a, de la première face intérieure 12b et de la deuxième face intérieure 12c de l'enceinte 5. Plus précisément, le dispositif de fixation 7 comprend trois organes de butée 9a, 9b 9c.

Le premier organe 9a est agencé sur la première face intérieure 12b en s'étendant en tout ou partie de manière continue ou discontinue autour de la glace 10a du boitier 4. Dans cette configuration, un tel premier organe 9a peut être situé entre l'élément générateur de champ magnétique 13a de la première paire 16a, et la glace 10a du boitier 4. Le deuxième organe 9b est agencé sur la paroi périphérique intérieure 12a de l'enceinte 5 et ce, en regard de la paroi externe 18c de la boite 6 de montre 3. Le troisième organe 9c est agencé sur la deuxième face intérieure 12c, plus particulièrement sur tout ou partie du fond et ce, en étant positionné en regard de la face inférieure 18b de la boite 6 de montre 3. On notera que le contour de ce troisième organe 9c peut être sensiblement délimité ou strictement délimité par l'élément générateur de champ magnétique14b de la deuxième paire 16b qui est situé sur cette deuxième face intérieure 12c.

En complément, on notera que les composants mécaniques et/ou fonctionnels 2 de la montre peuvent être amagnétiques et/ou que le boitier 4 de la montre peut être réalisée en un matériau ou être couvert d'un revêtement permettant d'isoler ces composants 2 de champs magnétiques.

En outre, le dispositif de fixation 7 contribue à disposer la boite 6 de montre 3 dans ce boitier 4 de manière à ce que la glace 11 de cette boite 6 de montre 3 soit agencée en regard de la glace 10a du boitier 4 de manière à ce que les informations comprises sur le cadran et/ou l'interface d'affichage de cette montre 3 puissent être perçues au travers de la glace 10a transparente du boitier 4 par l'utilisateur porteur du dispositif de Dewar 1.

Ainsi un tel dispositif de Dewar 1 fournit aux composants mécaniques et/ou fonctionnels 2 de la montre 3 une très bonne isolation thermique vis-à-vis de l'environnement extérieur en réduisant voire en empêchant une déperdition thermique par radiation des composants agencés dans la boite 6 de montre pendant une longue durée. Ainsi, lorsque la température à l'extérieur du dispositif 1 atteint des valeurs extrêmes, typiquement de l'ordre de -125 à +125 °C, la température à l'intérieur de l'enceinte 5 reste quant à elle sensiblement égale à la température présente dans la boite 6 de montre 3 lors de son agencement dans le boitier 4, typiquement de l'ordre de 20 °C. On notera que quelles que soient les conditions de température régnant dans l'environnement du dispositif de Dewar 1, la température présente dans la boite 6 de montre 3 est une température qui n'entrave pas le bon fonctionnement de la montre. Cette température est maintenue sur une durée qui est 5 à 18 fois plus importante que la durée pendant laquelle une telle boite de montre serait capable de préserver une température de fonctionnement de ses composants 2 en étant située directement dans un tel environnement où règnent de telles températures notamment extrêmes (c'est-à-dire en étant située hors du boitier du dispositif de Dewar). On conçoit ainsi qu'une telle configuration permet de protéger les composants mécaniques et/ou fonctionnels 2 de la montre 3, ainsi que de participer à assurer leur fonctionnement de manière optimale dans des conditions de température extérieure extrêmes.

## Revendications

1. Dispositif de Dewar (1) pour des composants mécaniques et/ou fonctionnels (2) d'une montre (3), ledit dispositif (1) étant pourvu d'un bracelet et d'un boitier (4), ledit boitier (4) comportant :
- une enceinte (5) dans laquelle est susceptible d'être agencée de manière amovible une boite (6) de ladite montre (3), et
- un dispositif de fixation réversible (7) par sustentation magnétique de ladite boite (6) de montre (3) dans ladite enceinte (5) configurant un écartement entre ladite boite (6) et l'ensemble des éléments (10a, 10b, 10c) du boitier (4) formant cette enceinte (5), ledit ensemble d'éléments du boitier (4) formant ladite enceinte (5) comprend une glace (10a), une paroi périphérique intérieure (12a) d'une carrure (10c) et un fond (10b) de ce boitier (4),
dispositif dans lequel la glace (11) de la boite (6) de montre (3) est disposée en regard d'une glace (10a) du boitier (4) lorsque la boite (6) de montre (3) est agencée dans ladite enceinte (5), ledit dispositif de Dewar comprenant une carrure (10c) sur laquelle est fixé ledit bracelet.

2. Dispositif de Dewar (1) selon la revendication précédente, **caractérisé en ce que** ledit dispositif de fixation (7) comprend deux modules magnétiques (8a, 8b) et au moins un organe de butée (9a, 9b, 9c).

3. Dispositif de Dewar (1) selon l'une quelconque des revendications précédentes, **caractérisé en ce que** le dispositif de fixation (7) comprend un premier module magnétique (8a) de réglage et de maintien d'une position axiale de la boite (6) de montre (3) dans l'enceinte (5) par rapport à une glace (10a) et/ou un fond (10b) dudit boitier (4), ladite position axiale étant définie par rapport à un axe central (X) du boitier (4).

4. Dispositif de Dewar (1) selon l'une quelconque des revendications 2 et 3, **caractérisé en ce que** le premier module (8a) comprend au moins deux paires (16a, 16b) d'éléments générateur d'un champ magnétique (13a, 13b, 14a, 14b) avec :
- une première paire (16a) dont les éléments (13a, 13b) sont disposés l'un en regard de l'autre en étant situés respectivement sur une face supérieure (18a) de la boite (6) de montre (3) et sur une première face intérieure (12b) de l'enceinte (5) comprenant une glace (10a) dudit boitier (4) ;
- une deuxième paire (16b) dont les éléments (14a, 14b) sont disposés l'un en regard de l'autre en étant situés respectivement sur une face inférieure (18b) de la boite (6) comprenant un fond de la montre (3) et sur une deuxième face intérieure (12c) de l'enceinte (5) comprenant un fond (10b) dudit boitier (4).

5. Dispositif de Dewar (1) selon l'une quelconque des revendications précédentes, **caractérisé en ce que** le dispositif de fixation (7) comprend un deuxième module magnétique (8b) de réglage et de maintien de la position radiale de la boite (6) de montre (3) dans l'enceinte (5) du boitier (4) par rapport à une paroi périphérique intérieure (12a) de ladite enceinte (5), ladite position radiale étant définie par rapport à un axe central (X) du boitier (4).

6. Dispositif de Dewar (1) selon l'une quelconque des revendications 2 à 3, **caractérisé en ce que** le deuxième module (8b) comprend au moins une paire (17) d'éléments générateur d'un champ magnétique (15a, 15b), lesdits éléments (15a, 15b) étant disposés l'un en regard de l'autre en étant situés respectivement sur une paroi périphérique externe (18c) de la boite (6) de montre (3) et une paroi périphérique intérieure (12a) de l'enceinte (5) du boitier (4).

7. Dispositif de Dewar (1) selon l'une quelconque des revendications 4 à 6, **caractérisé en ce que** les éléments générateur d'un champ magnétique (13a, 13b, 14a, 14b, 15a, 15b) de chacune de ces paires (16a, 16b, 17) comportent des parties agencées les unes en regard des autres comprenant des pôles magnétiques de polarité identique.

8. Dispositif de Dewar (1) selon l'une quelconque des revendications 2 à 7, **caractérisé en ce que** ledit au moins un organe de butée (9a, 9b, 9c) est agencé sur tout ou partie d'une paroi périphérique intérieure (12a) de l'enceinte (5) et/ou d'une première face intérieure (12b) de l'enceinte (5) comprenant une glace (10a) du boitier (4) et/ou d'une deuxième face intérieure (12c) de l'enceinte (5) comprenant un fond (10b) du boitier (4).

9. Dispositif de Dewar (1) selon l'une quelconque des revendications précédentes, **caractérisé en ce que** le dispositif de fixation (7) comprend une pluralité d'organes de butée (9a, 9b, 9c) agencés respectivement sur tout ou partie d'une paroi périphérique intérieure (12a) de l'enceinte (5), d'une première face intérieure (12b) de l'enceinte (5) comprenant une glace (10a) du boitier (4) et d'une deuxième face intérieure (12c) de l'enceinte (5) comprenant un fond (10b) du boitier (4).

10. Dispositif de Dewar (1) selon l'une quelconque des revendications précédentes, **caractérisé en ce que** ladite enceinte (5) est sous vide ou quasi sous vide.

11. Dispositif de Dewar (1) selon l'une quelconque des revendications précédentes, **caractérisé en ce que** le boitier (4) comprend une glace (10a) dont la surface est sensiblement supérieure ou strictement supérieure à une glace (11) de la boite (6) de montre (3).

## Patentansprüche

1. Dewar-Vorrichtung (1) für mechanische und/oder funktionelle Komponenten (2) einer Uhr (3), wobei die Vorrichtung (1) mit einem Armband und einer Schale (4) versehen ist, wobei die Schale (4) umfasst:
- ein Gehäuse (5), in dem eine Box (6) der Uhr (3) abnehmbar angeordnet werden kann, und
- eine Vorrichtung zur reversiblen Befestigung (7) durch magnetisches Schweben der Box (6) der Uhr (3) in dem Gehäuse (5), die einen Abstand zwischen der Box (6) und der Gesamtheit der Elemente (10a, 10b, 10c) der Schale (4), die dieses Gehäuse (5) bilden, konfiguriert, wobei die Gesamtheit von Elementen der Schale (4), die das Gehäuse (5) bilden, ein Glas (10a), eine innere Umfangswand (12a) eines Mittelteils (10c) und einen Boden (10b) dieser Schale (4) umfasst,
wobei bei der Vorrichtung das Glas (11) der Box (6) der Uhr (3) einem Glas (10a) der Schale (4) zugewandt angeordnet ist, wenn die Box (6) der Uhr (3) in dem Gehäuse (5) angeordnet ist, wobei die Dewar-Vorrichtung ein Mittelteil (10c) umfasst, an dem das Armband befestigt ist.

2. Dewar-Vorrichtung (1) nach dem vorstehenden Anspruch, **dadurch gekennzeichnet, dass** die Befestigungsvorrichtung (7) zwei Magnetmodule (8a, 8b) und mindestens ein Anschlagorgan (9a, 9b, 9c) umfasst.

3. Dewar-Vorrichtung (1) nach einem der vorstehenden Ansprüche, **dadurch gekennzeichnet, dass** die Befestigungsvorrichtung (7) ein erstes Magnetmodul (8a) zum Einstellen und Halten einer axialen Position der Box (6) der Uhr (3) im Gehäuse (5) in Bezug auf ein Glas (10a) und/oder einen Boden (10b) der Schale (4) umfasst, wobei die axiale Position in Bezug auf eine Mittelachse (X) der Schale (4) definiert ist.

4. Dewar-Vorrichtung (1) nach einem der Ansprüche 2 und 3, **dadurch gekennzeichnet, dass** das erste Modul (8a) mindestens zwei Paare (16a, 16b) Magnetfelderzeugungselemente (13a, 13b, 14a, 14b) umfasst, mit:
- einem ersten Paar (16a), dessen Elemente (13a, 13b) einander zugewandt angeordnet sind, wobei sie sich jeweils an einer Oberseite (18a) der Box (6) der Uhr (3) und an einer ersten Innenseite (12b) des Gehäuses (5), die ein Glas (10a) der Schale (4) umfasst, befinden;
- einem zweiten Paar (16b), dessen Elemente (14a, 14b) einander zugewandt angeordnet sind, wobei sie sich jeweils an einer Unterseite (18b) der Box (6), die einen Boden der Uhr (3) umfasst, und an einer zweiten Innenseite (12c) des Gehäuses (5), die einen Boden (10b) der Schale (4) umfasst, befinden.

5. Dewar-Vorrichtung (1) nach einem der vorstehenden Ansprüche, **dadurch gekennzeichnet, dass** die Befestigungsvorrichtung (7) ein zweites Magnetmodul (8b) zum Einstellen und Halten der radialen Position der Box (6) der Uhr (3) im Gehäuse (5) der Schale (4) in Bezug auf eine innere Umfangswand (12a) des Gehäuses (5) umfasst, wobei die radiale Position in Bezug auf eine Mittelachse (X) der Schale (4) definiert ist.

6. Dewar-Vorrichtung (1) nach einem der Ansprüche 2 bis 3, **dadurch gekennzeichnet, dass** das zweite Modul (8b) mindestens ein Paar (17) Magnetfelderzeugungselemente (15a, 15b) umfasst, wobei die Elemente (15a, 15b) einander zugewandt angeordnet sind, wobei sie sich jeweils an einer äußeren Umfangswand (18c) der Box (6) der Uhr (3) und einer inneren Umfangswand (12a) des Gehäuses (5) der Schale (4) befinden.

7. Dewar-Vorrichtung (1) nach einem der Ansprüche 4 bis 6, **dadurch gekennzeichnet, dass** die Magnetfelderzeugungselemente (13a, 13b, 14a, 14b, 15a, 15b) jedes dieser Paare (16a, 16b, 17) einander zugewandt angeordnete Teile umfassen, die Magnetpole gleicher Polarität umfassen.

8. Dewar-Vorrichtung (1) nach einem der Ansprüche 2 bis 7, **dadurch gekennzeichnet, dass** das mindestens eine Anschlagorgan (9a, 9b, 9c) an der ganzen oder einem Teil einer inneren Umfangswand (12a) des Gehäuses (5) und/oder auf einer ersten Innenseite (12b) des Gehäuses (5), die ein Glas (10a) der Schale (4) umfasst, und/oder auf einer zweiten Innenseite (12c) des Gehäuses (5), die einen Boden (10b) der Schale (4) umfasst, angeordnet ist.

9. Dewar-Vorrichtung (1) nach einem der vorstehenden Ansprüche, **dadurch gekennzeichnet, dass** die Befestigungsvorrichtung (7) eine Vielzahl von Anschlagorganen (9a, 9b, 9c) umfasst, die jeweils an der ganzen oder einem Teil einer inneren Umfangswand (12a) des Gehäuses (5), auf einer ersten Innenseite (12b) des Gehäuses (5), die ein Glas (10a) der Schale (4) umfasst, und auf einer zweiten Innenseite (12c) des Gehäuses (5), die einen Boden (10b) der Schale (4) umfasst, angeordnet sind.

10. Dewar-Vorrichtung (1) nach einem der vorstehenden Ansprüche, **dadurch gekennzeichnet, dass** das Gehäuse (5) unter Vakuum oder nahezu unter Vakuum steht.

11. Dewar-Vorrichtung (1) nach einem der vorstehenden Ansprüche, **dadurch gekennzeichnet, dass** die Schale (4) ein Glas (10a) umfasst, dessen Oberfläche wesentlich größer oder strikt größer ist als ein Glas (11) der Box (6) der Uhr (3).

## Claims

1. Dewar device (1) for mechanical and/or functional components (2) of a watch (3), said device (1) being provided with a wristlet and a casing (4), said casing (4) including:
- a chamber (5) in which a case (6) of said watch (3) is capable of being arranged in a removable manner, and
- a device (7) for reversible fastening by magnetic levitation of said watch (3) case (6) in said chamber (5) configuring a separation between said case (6) and the set of the elements (10a, 10b, 10c) of the casing (4) forming this chamber (5) said set of elements of the casing (4) forming said chamber (5) comprises a glass (10a), an inner peripheral wall (12a) of a middle (10c) and a bottom (10b) of this casing (4),
device in which the glass (11) of the watch (3) case (6) is disposed facing a glass (10a) of the casing (4) when the watch (3) case (6) is arranged in said chamber (5), said Dewar device (1) comprising a middle (10c) onto which said wristlet is fastened.

2. Dewar device (1) according to the previous claim, **characterised in that** said fastening device (7) comprises two magnetic modules (8a, 8b) and at least one stop member (9a, 9b, 9c).

3. Dewar device (1) according to any one of the previous claims, **characterised in that** the fastening device (7) comprises a first magnetic module (8a) for adjusting and maintaining an axial position of the watch (3) case (6) in the chamber (5) with respect to a glass (10a) and/or a bottom (10b) of said casing (4), said axial position being defined with respect to a central axis (X) of the casing (4).

4. Dewar device (1) according to any one of claims 2 and 3, **characterised in that** the first module (8a) comprises at least two pairs (16a, 16b) of elements generating a magnetic field (13a, 13b, 14a, 14b) with:
- a first pair (16a), the elements (13a, 13b) of which are disposed facing one another while being respectively located on an upper face (18a) of the watch (3) case (6) and on a first inner face (12b) of the chamber (5) comprising a glass (10a) of said casing (4);
- a second pair (16b), the elements (14a, 14b) of which are disposed facing one another while being respectively located on a lower face (18b) of the case (6) comprising a bottom of the watch (3) and on a second inner face (12c) of the chamber (5) comprising a bottom (10b) of said casing (4).

5. Dewar device (1) according to any one of the previous claims, **characterised in that** the fastening device (7) comprises a second magnetic module (8b) for adjusting and maintaining the radial position of the watch (3) case (6) in the chamber (5) of the casing (4) with respect to an inner peripheral wall (12a) of said chamber (5), said radial position being defined with respect to a central axis (X) of the casing (4).

6. Dewar device (1) according to any one of claims 2 to 3, **characterised in that** the second module (8b) comprises at least one pair (17) of elements generating a magnetic field (15a, 15b), said elements (15a, 15b) being disposed facing one another while being respectively located on an outer peripheral wall (18c) of the watch (3) case (6) and an inner peripheral wall (12a) of the chamber (5) of the casing (4).

7. Dewar device (1) according to any one of claims 4 to 6, **characterised in that** the elements generating a magnetic field (13a, 13b, 14a, 14b, 15a, 15b) of each of these pairs (16a, 16b, 17) include parts arranged facing each other comprising magnetic poles having identical polarity.

8. Dewar device (1) according to any one of claims 2 to 7, **characterised in that** said at least one stop member (9a, 9b, 9c) is arranged on all or a part of an inner peripheral wall (12a) of the chamber (5) and/or of a first inner face (12b) of the chamber (5) comprising a glass (10a) of the casing (4) and/or of a second inner face (12c) of the chamber (5) comprising a bottom (10b) of the casing (4).

9. Dewar device (1) according to any one of the previous claims, **characterised in that** the fastening device (7) comprises a plurality of stop members (9a, 9b, 9c) respectively arranged on all or a part of an inner peripheral wall (12a) of the chamber (5), of a first inner face (12b) of the chamber (5) comprising a glass (10a) of the casing (4) and of a second inner face (12c) of the chamber (5) comprising a bottom (10b) of the casing (4).

10. Dewar device (1) according to any one of the previous claims, **characterised in that** said chamber (5) is under vacuum or almost under vacuum.

11. Dewar device (1) according to any one of the previous claims, **characterised in that** the casing (4) comprises a glass (10a), the surface area of which is substantially greater or strictly greater than a glass (11) of the watch (3) case (6).
